# EUROPÄISCHE PATENTSCHRIFT

(11) **EP 0 270 833 B1**
(45) Veröffentlichungstag und Bekanntmachung des Hinweises auf die Patenterteilung: **04.09.1991**
(21) Anmeldenummer: 87116161.8
(22) Anmeldetag: 03.11.1987
(51) Int. Cl.: B05D 1/00, B05D 3/04, B05C 1/14, B32B 31/00

(54) **Verfahren und Vorrichtung zum Auftragen eines Beschichtungsmittels auf ein Substrat**
Method and apparatus for applying a coating to a substrate
Procédé et appareil pour l'application d'un revêtement sur un substrat

(30) Priorität: 18.11.1986 DE 3639487
(43) Veröffentlichungstag der Anmeldung: 15.06.1988
(73) Patentinhaber: Pagendarm GmbH, 22547 Hamburg (DE)
(72) Erfinder: Pagendarm, Ralph, D-2083 Halstenbek (DE); Hebels, Albert, D-2000 Hamburg 50 (DE)

(56) Entgegenhaltungen:
- EP-A- 0 132 248
- DE-A- 2 055 867
- DE-A- 2 619 313
- GB-A- 2 035 203

## Beschreibung

Die Erfindung betrifft ein Verfahren zum Auftragen eines Beschichtungsmittels auf ein kontinuierlich bewegtes bahnförmiges Substrat, indem aus dem ein Lösemittel enthaltenden Beschichtungsmittel wenigstens eine Zwischenschicht gebildet, getrocknet und anschließend auf das Substrat übertragen wird.

Die Erfindung betrifft außerdem eine Vorrichtung zum Auftragen eines ein Lösemittel enthaltenden Beschichtungsmittels auf ein kontinuierlich bewegtes bahnförmiges Substrat, mit wenigstens einer einen mit dem Substrat zusammenwirkenden Zwischenschichtträger umfassenden Zwischenbeschichtungseinheit und einer dieser zugeordneten Trocknungseinrichtung für das Beschichtungsmittel.

Im Sinne der Erfindung sind unter einem "Beschichtungsmittel" Substanzen der unterschiedlichsten Art, wie zum Beispiel Klebstoffe, Farbstoffe und dergl. zu verstehen, während mit der Bezeichnung "Substrat" bahn- oder streifenförmige Schichtträger der unterschiedlichsten Art gemeint sind, wie zum Beispiel Krepp-Papiere, Wirkware oder Thermoplaste.

Aus verschiedenen Gründen wird es als vorteilhaft erachtet, statt eine Direktbeschickung des Schichtträgers bzw. einer Substratbahn vorzunehmen, das Beschichtungsmittel zunächst auf einen Zwischenschichtträger, vorzugsweise in mehreren Teilschichten auf zahlreiche Zwischenschichtträger aufzutragen, und das bei der Trocknung dieser Teilschichten freiwerdende Lösungsmittel vor der Übertragung der Teilschichten auf die Substratbahn zurückzugewinnen. Als Trägersubstanz für das Lösungsmittel dient in der Regel ein inertes Gas, wie Stickstoff.

Der Erfindung liegt die Aufgabe zugrunde, die Effizienz bzw. die Wirtschaftlichkeit einer derartigen Bahnbeschichtung zu verbessern.

Diese Aufgabe wird erfindungsgemäß dadurch gelöst, daß der Zwischenschichtträger durch Zuführung von Wärmeenergie aufgeheizt wird und daß durch die Kontaktierung des aufgeheizten Zwischenschichtträgers mit dem Beschichtungsmittel dieses durch Austreiben des Lösemittels getrocknet wird, und daß das auf dem Zwischenschichtträger aufgetragene Beschichtungsmittel der Wirkung eines strömenden Gases, vorzugsweise eines Inertgases, zum Abführen des Lösungsmittels ausgesetzt wird. Auf diese Weise wird das Lösungsmittel durch die direkte Wärmeeinwirkung des Zwischenschichtträgers auf das Beschichtungsmittel ausgetrieben, was im weitesten Sinne mit Trocknung gemeint ist, wobei das Beschichtungsmittel selbstverständlich seine Übertragungsfähigkeit an das Substrat bzw. die dazu erforderliche Haftfähigkeit behält (z. B. ein Kleber). Die Menge des Gases kann relativ geringgehalten werden, da die Trocknungsfunktion im wesentlichen durch die Wärmeenergie des Zwischenschichtträgers wahrgenommen wird und das Gas im im wesentlichen nur als Trägersubstanz zum Ab führen des aus dem Beschichtungsmittel ausgetriebenen Lösungsmittels dient.

Eine zunehmende Anreicherung des Gases mit dem Lösungsmittel wird gemäß einer zusätzlichen Maßnahme am besten dadurch erreicht, daß das Gas relativ zur förderrichtung des Zwischenschichtträgers das Beschichtungsmittel im Gegenstrom bestreicht, wobei die Aufnahme des Lösungsmittels noch dadurch erleichtert wird, daß vorschlagsgemäß das Gas vortemperiert wird.
Die mit dem erfindungsgemäßen Verfahren erzielte Effizienz kommt besonders bei einer Weiterbildung des Verfahrens zur Geltung, die darin besteht, daß die Gesamtstärke der auf dem Substrat zu bildenden Beschichtung durch Aufteilung des Beschichtungsmittels in dünnere Einzelbeschichtungen auf mehreren Zwischenschichtträgern und aufeinanderfolgende Übertragung der Einzelbeschichtungen auf das Substrat erzeugt wird, was nach einem weiteren Vorschlag die Möglichkeit gibt, daß jede Einzelbeschichtung von einer separaten Gasströmung beaufschlagt wird. Auf diese Weise kann die Trocknung der Einzelbeschichtungen entsprechend deren Anzahl in mehreren parallel übereinanderliegenden Feldern erfolgen, so daß unter Verzicht von Umluftsystemen und mehreren Temperaturzonen das Trocknungsaggregat insgesamt extrem kompakt ausgeführt werden und entsprechend energiearm arbeiten kann.
Bei der Verfahrensweise zum Erzeugen einer Dickbeschichtung auf einem Substrat durch Bilden mehrerer Dünnbeschichtungen und Trocknen dieser Dünnbeschichtungen vor deren Übertragung auf das Substrat können die Effizienz und die Wirksamkeit bzw. eine vielseitige Einsetzbarkeit des erfindungsgemäßen Verfahrens nach einem weiteren Vorschlag dadurch erheblich gesteigert werden, daß individuell bzw. unterschiedlich rezeptierte Dünnbeschichtungen gebildet werden, welche durch separate bzw. voneinander getrennte Gasströme beaufschlagt werden. Auf diese Weise können problemlos den unterschiedlichen Rezeptierungen angepaßte Lösungsmittel ohne Vermischung der einzelnen lösungsmittelbeladenen Gasströme zurückgewonnen werden. Diese Verfahrensweise erlaubt darüber hinaus eine Zusammensetzung der Dickbeschichtung auf dem Substrat aus mehreren verschieden rezeptierten Teilschichten mit unterschiedlichen technologischen Aufgaben und Eigenschaften. Es kann beispielsweise schichtweise gezielt eine bestimmte Eigenschaft aufgebaut werden, indem zum Beispiel bei Klebebeschichtungen nur die äußere bzw. oberste Schicht auf dem Endsubstrat die klebeaktivste ist, die Unterschichten hingegen inaktiver, d. h. kostengünstiger rezeptiert werden können.

Die Vorrichtung zur Durchführung des eingangs genannten Verfahrens ist dadurch gekennzeichnet, daß die Trocknungseinrichtung Heizmittel zur unmittelbaren Erwärmung des die aus dem Beschichtungsmittel gebildete Zwischenschicht tragenden Zwischenschichtträgers sowie ein dem Zwischenschichtträger an seiner die Zwischenschicht tragenden Seite unmittelbar benachbartes, gegenüber der Zwischenschicht offenes Gasleitungssystem aufweist. Auf diese Weise wird das Lösungsmittel durch den unmittelbaren Kontakt des erwärmten Zwischenschichtträgers mit der Zwischenschicht aus dieser ausgetrieben, wobei der Zwischenschichtträger nach einem weiteren Vorschlag vorzugsweise als endlos umlaufendes Gurtband ausgebildet ist, welches sich für eine Beheizung besonders gut eignet. Das üblicherweise als Trägersubstanz zum Abtransport des Lösungsmittels eingesetzte Inertgas braucht bei dieser Konzeption die Zwischenschicht nicht mehr deshalb zu erwärmen, um das Lösungsmittel auszutreiben sondern kann in seiner Funktion auf ein reines Träger- und Ableitungsgas reduziert werden. Damit kann aber auch die Durchsatzmenge dieses relativ teuren Gases, in der Regel Stickstoff, erheblich herabgesetzt werden.

Die Aufnahmefähigkeit des Inertgases wird nach einer Weiterbildung dadurch optimiert, daß das Gasleitungssystem das Inertgas im Gegenstrom zur Bewegungsrichtung des benachbarten Gurtbandtrums führend ausgebildet ist.
Die mit der erfindungsgemäßen Ausbildung erzielten Vorteile kommen besonders bei einer Ausgestaltung zur Geltung, die darin besteht, daß mehrere parallel zueinander angeordnete, aufeinanderfolgend mit dem Substrat zusammenwirkende Zwischenbeschichtungseinheiten bzw. Zwischenschichtträger vorgesehen sind, wobei nach einem zusätzlichen Vorschlag jedem Zwischenschichtträger ein eigenes, separates Gasleitungssystem zugeordnet ist, so daß die Trocknung bezogen auf einen Zwischenbeschichtungsträger jeweils nur in einer einzigen Trockenkammer erfolgt, d. h. bei mehreren Teilbeschichtungen in mehreren parallel übereinanderliegenden Trockenkammern, die in Förderrichtung der Zwischenschichtträger keiner weiteren Unterteilung bedürfen.
Gemäß einer bevorzugten Ausführungsform weist das Gasleitungssystem eine das Gurtband übergreifende Strömungskammer auf, die am Gurtbandaustrittsende mit einem Gaseinlaß und am Gurtbandeintrittsende mit einem Gasauslaß versehen ist, so daß sich eine entgegen der Bewegungsrichtung des Gurtbandes einstellende tangentiale Gasströmung einstellt, welche sich zunehmend mit dem aus dem Beschichtungsmittel entweichenden Lösungsmittel anreichert.
Bei der Beschichtung des Zwischenschichtträgers bzw. des Gurtbandes hat dieses in der Regel eine Temperatur von zum Beispiel 70 bis 90°. Um zu vermeiden, daß durch die dauernde Abgabe der Wärmeenergie aus dem Zwischenschichtträgermaterial in die Beschichtung während der gesamten Trokkenweglänge das Gurtband am Ende der Trocknung eine dadurch bedingte starke Temperaturabsenkung aufzuweisen hat, sind gemäß einer weiteren Ausgestaltung die Heizmittel an der Unterseite des Gurtbandes vorgesehen, so daß das Gurtband von der Rückseite her in dem Maße beheizt wird, wie es Energie an die Beschichtung abgeben soll.
Diese unter dem Zwischenschichtträger bzw. dem Gurtband liegende Beheizung könnte beispielsweise in Form von Kontaktplatten ausgebildet sein. Eine bevorzugte Ausgestaltung besteht darin, daß die Heizmittel als die Gurtbandunterseite bestrahlende Heizstäbe ausgebildet sind.

Gemäß einer alternativen Ausführungsform ist das Gurtband unmittelbar als Teil eines induktiven Heizmittels ausgebildet, wonach es nach einer weiteren Ausgestaltung mit einem eine Sekundärwicklung bildenden Eisenkern versehen und durch eine mit einer Primärwicklung ausgestattete Induktionsspule hindurchgeführt ist.
Eine Optimierung bei der Beheizung des Zwischenschichtträgers bzw. beim Trocknungsvorgang des Beschichtungsmittels und Austreiben des Lösungsmittels wird nach einer Weiterbildung dadurch gewährleistet, daß die Heizmittel von Meßwerten eines Oberflächentemperaturfühlers des Gurtbandes steuerbar sind.
Weitere die Effizienz und die Wirtschaftlichkeit der erfindungsgemäßen Vorrichtung begünstigende Vorteile ergeben sich bei mehreren, jeweils mit einer Dünnbeschichtung versehenen Zwischenschichtträgern zur Erzeugung einer abschließenden Dickbeschichtung auf dem Substrat gemäß einem weiteren Vorschlag dadurch, daß die Zwischenschichtträger individuell bzw. unterschiedlich rezeptierte Einzel- bzw. Dünnbeschichtungen aufnehmend ausgebildet und mit separaten bzw. voneinander getrennten Gasleitungssystemen versehen sind. Auf diese Weise können die den unterschiedlichen Rezeptierungen angepaßten Lösungsmittel ohne Gefahr einer Vermischung durch die separaten zugeordneten Gasleitungssysteme zurückgewonnen werden.
Weitere Anwendungsmöglichkeiten ergeben sich durch eine weitere Ausgestaltung, die darin besteht, daß die Zwischenschichtträger als Gurtbänder ausgebildet sind, welche die Zwischen- bzw. Dünnbeschichtungen unmittelbar aufnehmende Trägerschichten unterschiedlicher Adhäsions- und Dehäsionseigenschaften aufweisen.

Der mit der Erfindung erzielte Vorteil besteht unter Verzicht von Umluftsystemen und mehreren Temperaturzonen bezogen auf die Förderrichtung der Zwischenschichtträger in einer beträchtlichen Reduzierung des relativ teueren Inertgases sowie in einer extrem kompakten, energiearm arbeitenden Trockenkammer.

Die Erfindung wird nachfolgend anhand von in der Zeichnung dargestellten Ausführungsbeispielen näher erläutert.

Hierbei zeigen:
- Figur 1: eine schematisch dargestellte Beschichtungseinrichtung in der Seitenansicht,
- Figur 2: eine einzelne Zwischenbeschichtungseinheit der Beschichtungseinrichtung gemäß Figur 1,
- Figur 3: weitere Einzelheiten einer Zwischenbeschichtungseinheit in perspektivischer Darstellung,
- Figur 4: eine vergrößerte Einzelheit der Zwischenbeschichtungseinheit im Bereich der Position IV gemäß Figur 3 und
- Figur 5: ein alternatives Ausführungsbeispiel eines Heizmittels für einen Zwischenschichtträger einer Zwischenbeschichtungseinheit.

Gemäß Figur 1 besteht die Auftragseinrichtung aus einer Zwischenbeschichtungseinrichtung 1 mit vier Zwischenbeschichtungseinheiten 2 bis 5, bestehend aus vier parallel übereinander angeordneten Zwischenschichtträgern in Form von Gurtbändern 6 bis 9 und einer mit der Zwischenbeschichtungseinrichtung 1 zusammenwirkenden Auftragseinrichtung 10 zur Endbeschichtung einer Substratbahn 11 als Ausgangs- bzw. Trägermaterial zur Herstellung beispielsweise von Klebestreifen. Der Auftragseinrichtung 10 ist außerdem ein Direktbeschichtungsmittel 12 zur Erstbeschichtung der von einer Vorratsrolle 13 ablaufenden und auf eine Wickelrolle 14 aufrollenden Substratbahn 11 zugeordnet.
Die die Erfindung beinhaltende Zwischenbeschichtungseinrichtung 1 setzt sich aus im folgenden näher beschriebenen Einzelelementen zusammen.
Jedes der den Zwischenbeschichtungseinheiten 2 bis 5 zugeordnete Gurtband 6 bis 9 wird durch ein zugeordnetes Auftragsmittel 15 bis 18 durch Flüssigbeschichtung jeweils mit einer dünnen Zwischenschicht 19 gemäß Figur 4 beschichtet, wobei die die Zwischenschicht 19 tragenden oberen Trume 20 der Gurtbänder 6 bis 9 kontinuierlich in Richtung der Pfeile 21 bewegt werden. Während dieser kontinuierlichen Vorbewegung werden die dünnen Zwischenschichten 19 dadurch getrocknet, daß das in ihnen enthaltene Lösungsmittel ausgetrieben wird. Dies geschieht dadurch, daß den Unterseiten bzw. Rückseiten der Trume 20 der Gurtbänder 6 bis 9 Heizmittel 22 zugeordnet sind, die in der Ausführungsform gemäß den Figuren 2 und 3 als zwischen Führungsrollen 23 der Trume 20 angeordnete Heizstäbe 24 ausgebildet sind. Durch diese Direktbeheizung der Gurtbänder 6 bis 9 geben diese andererseits ihre aufgenommene Wärmeenergie unmittelbar an die oberseitig auf ihnen befindlichen Zwischenschichten 19 ab, so daß aus diesen das Lösungsmittel ausgetrieben wird.

Bei der in Figur 5 dargestellten Variante der Heizmittel 22 ist jedes der Gurtbänder entsprechend dem dargestellten Gurtband 6 mit einem eine Sekundärwicklung bildenden Eisenkern 25 versehen und durch eine mit einer Primärwicklung 26 ausgestattete Induktionsspule 27 hindurchgeführt, so daß die Wärmeleistung nach dem Transformatorprinzip auf das Gurtband 6 übertragen wird.
Das stellvertretend für sämtliche Gurtbänder in den Figuren 2 bis 4 abgebildete Gurtband 6 der Zwischenbeschichtungseinheit 2 ist außerdem mit einem berührungslosen Temperaturfühler 28 oder alternativ mit einem gestrichelt angedeuteten Temperaturtaster 29 versehen, welche die Temperatur des Gurtbandes 6 erfassen und in Abhängigkeit davon die Aktivität der Heizstäbe 24 steuern.
Darüber hinaus übergreift eine Strömungskammer 30 das obere, die Zwischenschicht 19 tragende Trum 20 des Gurtbandes 6. Die Strömungskammer 30 ist bezogen auf die Bewegungsrichtung (Pfeil 21) des Gurtbandes 6 am Gurtbandaustrittsende aus der Strömungskammer mit einem Gaseinlaß 31 und am Gurtbandeintrittsende mit einem Gasauslaß 32 für ein inertes Gas, beispielsweise Stickstoff, versehen, welches entgegen der Bewegungsrichtung 21 des Gurtbandes 6, d. h. im Gegenstrom in Richtung der Pfeile 33 die Strömungskammer 30 durchströmt und dabei die auf dem Gurtband 6 befindliche Zwischenschicht 19 derart bestreicht, daß das durch unterseitige Erwärmung aus der Zwischenschicht ausgetriebene Lösungsmittel von der Gasströmung aufgenommen und zur Rückgewinnung abgefördert wird.
Das die Strömungskammer 30 mit dem Gaseinlaß 31 und Gasauslaß 32 aufweisende Gasleitungssystem umfaßt ferner gemäß Figur 1 für jede Strömungskammer 30 eine Pumpe 34 sowie einen Kondensator 35 zur Rückgewinnung des Lösungsmittels durch Abscheidung aus dem inerten Trägergas. Die konsequente Abkapselung bzw. die gegenseitige Trennung der separaten, jeder Zwischenbeschichtungseinheit 2 bis 5 zugeordneten Gasleitungssysteme eröffnet die Möglichkeit, unterschiedlich rezeptierte Zwischenschichten 19 mit entsprechend unterschiedlichen Lösungsmitteln einzusetzen. Andererseits besteht auch die Möglichkeit, dem jeweiligen Einsatzzweck angepaßte Gurtbänder 6 einzusetzen, die beispielsweise auf ein einheitlich gewebtes Trägermaterial 36 gemäß Figur 4 eine individuell angepaßte Gurtbandbeschichtung 37 mit bestimmten Adhäsions- oder Dehäsionseigenschaften erhalten können.
Die auf diese Weise vorbehandelten, d. h. getrockneten und vom Lösungsmittel befreiten dünnen Zwischenschichten 19 der Gurtbänder 6 bis 9 werden im Bereich von mit Führungsrollen 38 des Substratbandes 11 zusammenwirkenden Umlenkrollen 39 der Gurtbänder nacheinander zu einer Dickbeschichtung am Substratband 11 aufeinandergelegt, wobei zuvor durch die Direktbeschichtungsmittel 12 der Auftragseinrichtung 10 eine erste Schicht auf das Substratband 11 aufgetragen wurde.

## Patentansprüche

1. Verfahren zum Auftragen eines Beschichtungsmittels auf ein kontinuierlich bewegtes bahnförmiges Substrat, indem aus dem ein Lösemittel enthaltenden Beschichtungsmittel wenigstens eine Zwischenschicht gebildet, getrocknet und anschließend auf das Substrat übertragen wird, dadurch gekennzeichnet, daß der Zwischenschichtträger durch Zuführung von Wärmeenergie aufgeheizt wird, daß durch die Kontaktierung des aufgeheizten Zwischenschichtträgers mit dem Beschichtungsmittel dieses durch Austreiben des Lösemittels getrocknet wird, und daß das auf dem Zwischenschichtträger aufgetragene Beschichtungsmittel der Wirkung eines strömenden Gases, vorzugsweise eines lnertgases, zum Abführen des Lösemittels ausgesetzt wird.

2. Verfahren nach Anspruch 2, dadurch gekennzeichnet, daß das Gas relativ zur Förderrichtung des Zwischenschichtträgers das Beschichtungsmittel im Gegenstrom bestreicht.

3. Verfahren nach Anspruch 1 oder 2, dadurch gekennzeichnet, daß das Gasvortemperiert wird.

4. Verfahren nach einem der Ansprüche 1 bis 3, dadurch gekennzeichnet, daß die Gesamtstärke der auf dem Substrat zu bildenden Beschichtung durch Aufteilung des Beschichtungsmittels in dünnere Einzelbeschichtungen auf mehrere Zwischenschichtträger und aufeinanderfolgende Übertragung der Einzelbeschichtungen auf das Substrat erzeugt wird.

5. Verfahren nach einem der Ansprüche 1 bis 4, dadurch gekennzeichnet, daß jede Einzelbeschichtung von einer separaten Gasströmung beaufschlagt wird.

6. Verfahren nach Anspruch 4, dadurch gekennzeichnet, daß individuell bzw. unterschiedlich rezeptierte Dünnbeschichtungen gebildet werden, welche durch separate bzw. voneinander getrennte Gasströme beaufschlagt werden.

7. Vorrichtung zum Auftragen eines ein Lösemittel enthaltenden Beschichtungsmittels auf ein kontinuierlich bewegtes bahnförmiges Substrat nach dem Verfahren gemäß den Ansprüchen 1-6, mit wenigstens einer einen mit dem Substrat zusammenwirkenden Zwischenschichtträger umfassenden Zwischenbeschichtungseinheit und einer dieser zugeordneten Trocknungseinrichtung für das Beschichtungsmittel, dadurch gekennzeichnet, daß die Trocknungseinrichtung Heizmittel (22) zur unmittelbaren Erwärmung des die aus dem Beschichtungsmittel gebildete Zwischenschicht (19) tragenden Zwischenschichtträgers (6) sowie ein dem Zwischenschichtträger (6) an seiner die Zwischenschicht (19) tragenden Seite unmittelbar benachbartes, gegenüber der Zwischenschicht (19) offenes Gasleitungssystem (30 bis 32) aufweist.

8. Vorrichtung nach Anspruch 7, dadurch gekennzeichnet, daß der Zwischenschichtträger (6) als endlos umlaufendes Gurtband ausgebildet ist.

9. Vorrichtung nach Anspruch 7 oder 8, dadurch gekennzeichnet, daß das Gasleitungssystem (30 bis 32) Inertgas im Gegenstrom (33) zur Bewegungsrichtung (21) des benachbarten Gurtbandtrums (20) führend ausgebildet ist.

10. Vorrichtung nach einem der Ansprüche 7 bis 9, dadurch gekennzeichnet, daß mehrere parallel zueinander angeordnete, aufeinanderfolgend mit dem Substrat (11) zusammenwirkende Zwischenbeschichtungseinheiten (2 bis 5) bzw. Zwischenschichtträger (6 bis 9) vorgesehen sind.

11. Vorrichtung nach einem der Ansprüche 7 bis 10, dadurch gekennzeichnet, daß jedem Zwischenschichtträger (6 bis 9) ein eigenes, separates Gasleitungssystem (30 bis 32) zugeordnet ist.

12. Vorrichtung nach einem der Ansprüche 7 bis 11, dadurch gekennzeichnet, daß das Gasleitungssystem eine das Gurtband (6) übergreifende Strömungskammer (30) aufweist, die am Gurtbandaustrittsende mit einem Gaseinlaß (31) und am Gurtbandeintrittsende mit einem Gasauslaß (32) versehen ist.

13. Vorrichtung nach Anspruch 8, dadurch gekennzeichnet, daß die Heizmittel (22) an der Unterseite des Gurtbandes (6) vorgesehen sind.

14. Vorrichtung nach Anspruch 13, dadurch gekennzeichnet, daß die Heizmittel (22) als die Gurtbandunterseite bestrahlende Heizstäbe (24) ausgebildet sind.

15. Vorrichtung nach Anspruch 8, dadurch gekennzeichnet, daß das Gurtband (6) unmittelbar als Teil eines induktiven Heizmittels (22) ausgebildet ist.

16. Vorrichtung nach Anspruch 15, dadurch gekennzeichnet, daß das Gurtband (6) mit einem eine Sekundärwicklung bildenden Eisenkern (25) versehen und durch eine mit einer Primärwicklung (26) ausgestattete Induktionsspule (27) hindurchgeführt ist.

17. Vorrichtung nach einem der Ansprüche 7 bis 16, dadurch gekennzeichnet, daß die Heizmittel (22) von Meßwerten eines Oberflächentemperaturfühlers (28 bzw. 29) des Gurtbandes (6) steuerbar sind.

18. Vorrichtung nach Anspruch 10, dadurch gekennzeichnet, daß die Zwischenschichtträger (6 bis 9) individuell bzw. unterschiedlich rezeptierte Einzel- bzw. Dünnbeschichtungen (19) aufnehmend ausgebildet und mit separaten bzw. voneinander getrennten Gasleitungssystemen (30 bis 32) versehen sind.

19. Vorrichtung nach Anspruch 18, dadurch gekennzeichnet, daß die Zwischenschichtträger (6 bis 9) als Gurtbänder ausgebildet sind, welche die Zwischen- bzw. Dünnbeschichtungen (19) unmittelbar aufnehmende Trägerschichten (37) unterschiedlicher Adhäsions- bund Dehäsionseigenschaften aufweisen.

## Claims

1. Process for applying a coating means to a continuously moved web-like substrate, by which at least one intermediate layer is formed, dried and subsequently transferred onto the substrate from the coating means, which contains a solvent, characterized in that the intermediate layer support is heated up by the supplying of thermal energy, in that as a result of contacting the heated-up intermediate layer support with the coating means the latter is dried by expulsion of the solvent, and in that the coating means applied to the intermediate layer support is subjected to the action of a streaming gas, preferably an inert gas, for removing the solvent.

2. Process according to Claim 2, characterized in that the gas brushes over the coating means in counter-current, relative to the direction of conveying of the intermediate layer support.

3. Process according to Claim 1 or 2, characterized in that the gas is temperature-regulated beforehand.

4. Process according to one of Claims 1 to 3, characterized in that the overall thickness of the coating to be formed on the substrate is produced by dividing up the coating means into thinner individual coatings on a plurality of intermediate layer supports and by successively transferring the individual coatings onto the substrate.

5. Process according to one of Claims 1 to 4, characterized in that each individual coating is acted upon by a separate gas stream.

6. Process according to Claim 4, characterized in that individually or differently formulated thin coatings are formed and are acted upon by separate or mutually separated gas streams.

7. Apparatus for applying a coating means containing a solvent to a continuously moved web-type substrate in accordance with the process according to Claims 1 to 6, having at least one intermediate coating unit, comprising an intermediate layer support cooperating with the substrate, and associated therewith a drying apparatus for the coating means, characterized in that the drying apparatus has heating means (22) for the direct heating of the intermediate layer support (6) supporting the intermediate layer (19) formed from the coating means and a gas feed system (30 to 32) which is directly adjacent to the intermediate layer support (6) on its side supporting the intermediate layer (19) and which is open towards the intermediate layer (19).

8. Apparatus according to Claim 7, characterized in that the intermediate layer support (6) is constructed as an endlessly circulating belt band.

9. Apparatus according to Claim 7 or 8, characterized in that the gas feed system (30 to 32) is constructed to guide inert gas in counter-current (33) to the direction of motion (21) of the adjacent belt band side (20).

10. Apparatus according to one of Claims 7 to 9, characterized in that a plurality of mutually parallel intermediate layer supports (6 to 9) or intermediate coating units (2 to 5) cooperating successively with the substrate (11) are provided.

11. Apparatus according to one of Claims 7 to 10, characterized in that associated with each intermediate layer support (6 to 9) is a separate gas feed system (30 to 32) of its own.

12. Apparatus according to one of Claims 7 to 11, characterized in that the gas feed system has a stream chamber (30) reaching over the belt band (6) and provided at the belt band exit end with a gas inlet (31) and at the belt band entry end with a gas outlet (32).

13. Apparatus according to Claim 8, characterized in that the heating means (22) are provided on the underside of the belt band (6).

14. Apparatus according to Claim 13, characterized in that the heating means (22) are constructed as heating rods (24) irradiating the underside of the belt band.

15. Apparatus according to Claim 8, characterized in that the belt band (6) is constructed directly as part of an inductive heating means (22).

16. Apparatus according to Claim 15, characterized in that the belt band (6) is provided with an iron core (25) forming a secondary winding and is guided through an induction coil (27) equipped with a primary winding (26).

17. Apparatus according to one of Claims 7 to 16, characterized in that the heating means (22) are controllable by measured values of a surface temperature sensor (28 or 29) of the belt band (6).

18. Apparatus according to Claim 10, characterized in that the intermediate layer supports (6 to 9) are constructed to receive individually or differently formulated individual or thin coatings (19) and are provided with separate or mutually separated gas feed systems (30 to 32).

19. Apparatus according to Claim 18, characterized in that the intermediate layer supports (6 to 9) are constructed as belt bands which have support layers (37) of different adhesion and dehesion properties directly receiving the intermediate or thin coatings (19).

## Revendications

1. Procédé pour déposer un milieu d'enduction sur un substrat en forme de bande continûment mobile, selon lequel on forme, à partir du milieu d'enduction contenant un solvant, au moins une couche intercalaire, on la sèche et on la transfère ensuite sur le substrat, caractérisé en ce qu'on chauffe le support de la couche intercalaire au moyen d'un apport d'énergie thermique, en ce que sous l'effet de la mise en contact du milieu d'enduction avec le support chauffé de la couche intermédiaire, on sèche le milieu d'enduction par extraction du solvant, et en ce qu'on soumet le milieu d'enduction déposé sur le support de la couche intercalaire à l'action d'un gaz en écoulement, de préférence un gaz inerte, pour éliminer le solvant.

2. Procédé selon la revendication 2, caractérisé en ce que le gaz balaye le milieu d'enduction en sens opposé de la direction d'entraînement du support de la couche intermédiaire.

3. Procédé selon la revendication 1 ou 2, caractérisé en ce qu'on réalise une mise en température préalable du gaz.

4. Procédé selon la revendication 1 à 3, caractérisé en ce qu'on obtient l'épaisseur totale du revêtement devant être formé sur le substrat en répartissant le milieu d'enduction sous la forme de couches individuelles plus minces sur plusieurs supports de la couche intermédiaire et en transférant successivement les revêtements individuels sur le substrat.

5. Procédé selon l'une des revendications 1 à 4, caractérisé en ce qu'on applique à chaque revêtement individuel un écoulement de gaz séparé.

6. Procédé selon la revendication 4, caractérisé en ce qu'on forme des revêtements minces ayant des formulations individuelles ou différentes et auxquelles on applique des écoulements de gaz individuels ou séparés les uns des autres.

7. Dispositif pour déposer un milieu d'enduction contenant un solvant sur un substrat en forme de bande continûment mobile selon le procédé conforme aux revendications 1-6, comprenant au moins une unité d'enduction intermédiaire, qui comprend un support de couches intermédiaires coopérant avec le substrat, et un dispositif de séchage associé à cette unité et servant à sécher le milieu d'enduction, caractérisé en ce que le dispositif de séchage possède des moyens de chauffage (22) servant à chauffer directement le support (6) de la couche intermédiaire, qui porte la couche intermédiaire (19) formée par le milieu d'enduction, ainsi qu'un système (30 à 32) de guidage du gaz, qui est directement voisin du support (6) de la couche intermédiaire, au niveau de sa face portant la couche intermédiaire (19), et est ouvert en direction de cette couche intermédiaire.

8. Dispositif selon la revendication 7, caractérisé en ce que le support (6) de la couche intermédiaire est réalisé sous la forme d'une courroie sans fin.

9. Dispositif selon la revendication 7 ou 8, caractérisé en ce que le système (30 à 32) de guidage du gaz est agencé de manière à guider un gaz inerte de manière qu'il circule dans un sens (33) opposé au sens de déplacement (21) du brin voisin (20) de la courroie.

10. Dispositif selon l'une des revendications 7 à 9, caractérisé en ce qu'il est prévu plusieurs unités (2 à 5) de dépôt d'un revêtement intermédiaire ou supports (6 à 9) de couches intermédiaires, qui sont parallèles entre eux et coopèrent successivement avec le substrat (11).

11. Dispositif selon l'une des revendications 7 à 10, caractérisé en ce qu'à chaque support (6 à 9) de la couche intermédiaire est associé un système particulier et séparé (30 à 32) de guidage du gaz.

12. Dispositif selon l'une des revendications 7 à 11, caractérisé en ce que le système de guidage du gaz possède une chambre d'écoulement (30) qui recouvre la courroie (6) et comporte, au niveau de l'extrémité de sortie de la courroie, une entrée (31) pour le gaz et, au niveau de l'extrémité d'entrée de la courroie, une sortie (32) pour le gaz.

13. Dispositif selon la revendication 8, caractérisé en ce que les moyens de chauffage (22) sont prévus sur la face inférieure de la courroie (6).

14. Dispositif selon la revendication 13, caractérisé en ce que les moyens de chauffage (22) sont réalisés sous la forme de barres chauffantes (24) irradiant la face inférieure de la courroie.

15. Dispositif selon la revendication 8, caractérisé en ce que la courroie (6) est agencée directement tant que partie d'un dispositif de chauffage inductif (22).

16. Dispositif selon la revendication 15, caractérisé en ce que la courroie (6) comporte un noyau de fer (25) qui forme un enroulement secondaire, et traverse une bobine d'induction (27) comportant un enroulement primaire (26).

17. Dispositif selon l'une des revendications 7 à 16, caractérisé en ce que les moyens de chauffage (22) peuvent être commandés par des valeurs de mesure d'un capteur (28 ou 29) de la température superficielle de la courroie (6).

18. Dispositif selon la revendication 10, caractérisé en ce que les supports (6 à 9) de la couche intermédiaire sont agencés de manière à recevoir des revêtements individuels ou revêtements minces (19) possédant des formulations individuelles ou différentes et comportent des systèmes (30 à 32) de guidage du gaz, individuels ou séparés les uns des autres.

19. Dispositif selon la revendication 18, caractérisé en ce que les supports (6 à 9) de la couche intermédiaire sont réalisés sous la forme de courroies, qui possèdent des couches de support (37) qui reçoivent directement les couches intermédiaires ou revêtements minces (19) et possèdent des propriétés différentes d'adhérence et de détachement.
